# EUROPÄISCHE PATENTSCHRIFT

(11) **EP 0 968 840 B1**
(45) Veröffentlichungstag und Bekanntmachung des Hinweises auf die Patenterteilung: **19.02.2003**
(21) Anmeldenummer: 98810618.3
(22) Anmeldetag: 02.07.1998
(51) Int. Cl.: B42D 5/00, A45D 44/12, A61C 19/00

(54) **Block bestehend aus mehreren aufeinanderliegenden blattförmigen Erzeugnissen und Verwendung des Blocks**
Pad consisting of a stack of several sheet formed products, and its application
Bloc, constitué d'une pile de plusieurs produits en forme de feuilles, et son application

(43) Veröffentlichungstag der Anmeldung: 05.01.2000
(73) Patentinhaber: Blockfabrik Lichtensteig AG, 9620 Lichtensteig (CH)
(72) Erfinder: Rüegg, Damian, 9620 Lichtensteig (CH)
(74) Vertreter: Wenger, René

(56) Entgegenhaltungen:
- US-A- 4 823 957
- US-A- 5 050 624
- US-A- 5 050 909
- PATENT ABSTRACTS OF JAPAN vol. 96, no. 12, 26. Dezember 1996 & JP 08 205930 A (INOUE CHIEKO), 13. August 1996

## Beschreibung

Die Erfindung betrifft einen Block bestehend aus mehreren aufeinanderliegenden blattförmigen Erzeugnissen. Neben konventionellen Schreibblöcken sind auch verschiedene andere blattförmige Erzeugnisse bekannt, die in Blockform miteinander verbunden sind, wie z.B. Verpackungsmaterial und dergleichen. Längst bekannt und gebräuchlich sind auch Schreibblöcke, deren Blätter nach dem Abtrennen vom Block praktisch beliebig oft wieder auf ein Substrat geklebt werden können. Die Aufgabe der Erfindung besteht darin, einen Block bereitzustellen, dessen blattförmige Erzeugnisse für bestimmte Arbeitsverfahren verwendet werden können, bei denen sie mit feuchten Stoffen in Berührung kommen. Diese Aufgabe wird mit einem Block gelöst, der die Merkmale im Anspruch 1 aufweist.

Die blattförmigen Erzeugnisse sind mit wenigstens einer hydrophoben Oberfläche versehen und untereinander mit einem Kontaktkleber lösbar verbunden. Dieser ist auf wenigstens einem Klebeabschnitt der blattförmigen Erzeugnisse derart aufgetragen, dass diese nach dem Ablösen am Klebeabschnitt wieder auf ein Substrat aufklebbar sind. Bei den blattförmigen Erzeugnissen handelt es sich dabei vorzugsweise um Einzelblätter aus Papier. Die Einzelblätter könnten dabei eine rechteckige oder eine beliebige andere Form aufweisen.

Alternativ könnten die blattförmigen Erzeugnisse auch Laminate aus verschiedenen Materialien sein. Denkbar wäre beispielsweise ein Laminat bestehend aus Papier und Kunststoffmaterial oder aus Papier und einer Metallfolie. Das blattförmige Erzeugnis könnte aber auch eine bestimmte Innenstruktur aufweisen, beispielsweise indem es ein Gerippe aus Metalldrähten zur Versteifung enthält.

Der Kontaktkleber ist vorteilhaft ein lösungsmittelfreier Kontaktkleber. Dies ist insbesondere dann von Bedeutung, wenn die blattförmigen Erzeugnisse auf die menschliche Haut geklebt werden sollen, um Hautreizungen zu vermeiden.

Der Klebeabschnitt kann sich bandförmig über eine Längsseite des Blocks bzw. des blattförmigen Erzeugnisses erstrecken. Der Klebeabschnitt könnte aber auch punktförmig ausgebildet sein, oder es könnten mehrere Klebeabschnitte von beliebiger Form vorgesehen sein. Es wäre auch denkbar, dass die Fläche des Klebeabschnitts der gesamten Fläche des blattförmigen Erzeugnisses entspricht.

In bestimmten Fällen ist es denkbar, dass nur eine hydrophobe Oberfläche vorhanden ist, wobei der Klebeabschnitt dann auf der nicht hydrophoben Oberfläche angeordnet sein kann.

Weitere Vorteile können erzielt werden, wenn die blattförmigen Erzeugnisse bezüglich einer Deformation keine oder nur geringe Rückstelleigenschaften aufweisen. Darunter ist die Tendenz zu verstehen, sich nach einer Deformation, z.B. nach einer Faltung wieder in die ursprüngliche Ebene zurückzustellen. Damit ist es möglich, die blattförmigen Erzeugnisse auf verschiedene Art und Weise bleibend zu deformieren, womit das Einsatzspektrum verbreitert wird.

Besonders vorteilhaft erfolgt die Verwendung eines Blocks der eingangs genannten Art bei einem Verfahren zur kosmetischen Haarbehandlung, insbesondere mit einem Haarverfestigungsmittel und/oder mit einem Haarverformungsmittel und/oder mit einem Haarfärbemittel, wobei ein blattförmiges Erzeugnis vom Block abgelöst und auf die Kopfhaut unter eine zu behandelnde Haarsträhne aufgeklebt wird. Bekanntlich müssen beispielsweise beim Färben oder Verformen oder z.B. auch beim Bleichen einzelne Haarsträhnen separiert und mit Behandlungsmittel behandelt werden. Anschliessend wird die Haarsträhne während einer bestimmten Behandlungszeit dem Behandlungsmittel ausgesetzt. Bei den bisher bekannten Verfahren war es üblich, einzelne lose Blätter mit ein wenig Behandlungsflüssigkeit anzukleben. Nicht nur die Handhabung der Blätter, sondern auch der Anklebevorgang ist dabei jedoch schwierig.

Der erfindungsgemässe Einsatz der blattförmigen Erzeugnisse vereinfacht die Arbeit des Friseurs erheblich. Die einzelnen Blätter sind bis zur Verwendung in Blockform gebunden und können somit nicht verloren gehen. Das Ankleben erfolgt ohne die Gefahr, dass das Blatt bei der nachträglichen Behandlung wieder wegfällt und den Behandlungsvorgang beeinträchtigt. Auch ein Falten, Zusammenrollen usw. ist trotz der Klebung jederzeit möglich. Aber auch die Entfernung der einzelnen Blätter nach der Behandlung bietet bei der richtigen Wahl des Kontaktklebers keinerlei Schwierigkeiten.

Eine weitere vorteilhafte Verwendung eines Blocks der eingangs genannten Art erfolgt bei einem Verfahren zum Aufbereiten von Zahnfüllmittteln oder Abdruckmassen für zahnärztliche Zwecke, wobei ein blattförmiges Erzeugnis vom Block abgelöst und als Substrat zum Aufbereiten der Masse auf eine feste Unterlage geklebt wird. Da derartige Massen in der Regel eine rasche Verarbeitung erfordern, kann beispielsweise der Zahnarzt die Aufbereitung unmittelbar im Behandlungsbereich vornehmen. Durch das Festkleben auf der Unterlage wird ein Wegrutschen verhindert, so dass der Zahnarzt nur mit einer Hand arbeiten kann.

Ausführungsbeispiele der Erfindung sind in den Zeichnungen dargestellt und werden nachstehend genauer beschrieben. Es zeigen:
- Figur 1: einen Block in perspektivischer Darstellung,
- Figur 2: einen Querschnitt durch ein als Laminat ausgebildetes blattförmiges Erzeugnis,
- Figur 3: die Verwendung eines blattförmigen Erzeugnisses bei einem Haarbehandlungsverfahren, und
- Figur 4: die Verwendung eines blattförmigen Erzeugnisses bei einem Verfahren zum Behandeln zahnärztlicher Massen.

In Figur 1 ist ein Block 1 dargestellt, der aus einer Mehrzahl blattförmiger Erzeugnisse 2 gebildet ist. Diese sind untereinander in einem streifenförmigen Verbindungsbereich mit einem Kontaktkleber 4 lösbar miteinander verbunden. Der Kontaktkleber ist dabei auf einem Klebeabschnitt 5 aufgetragen, dessen Dimension je nach Verwendungszweck variieren kann. Jedes blattförmige Erzeugnis 2 kann eine hydrophobe Oberfläche 3 haben. Dabei kann es sich um ein Papier handeln, dessen Oberfläche wenigstens auf einer Seite speziell behandelt ist. Denkbar ist beispielsweise ein Papier "Offset 60 gr., Hersteller Kymené".

Die Klebeeigenschaften des Kontaktklebers sind so eingestellt, dass ein einzelnes blattförmiges Erzeugnis leicht vom Block abgelöst werden kann, und dass trotzdem ein Wiederaufkleben auf ein beliebiges Substrat gewährleistet ist. Aus verschiedenen Gründen handelt es sich dabei vorteilhaft um einen lösungsmittelfreien Post-it ähnlichen Kontaktkleber. Vorteilhafte Kontaktkleber sind beispielsweise

Figur 2 zeigt stark vergrössert einen Querschnitt durch ein blattförmiges Erzeugnis 2, das sich aus einer Schicht Papier 6 und aus einer Metallfolie 7 zusammensetzt. Die Metallfolie bildet dabei die hydrophobe Oberfläche. Der Kontaktkleber ist auf der von der Metallfolie 7 abgewandten Seite aufgetragen. Die Metallfolie bewirkt, dass das blattförmige Erzeugnis praktisch in jede beliebige Form gebracht werden kann und anschliessend in dieser Form verbleibt.

Wie aus Figur 3 ersichtlich ist, kann ein blattförmiges Erzeugnis 2 unter eine zu behandelnde Haarsträhne 9 auf die Kopfhaut 10 geklebt werden. Nach der Behandlung der Haarsträhne lässt sich das blattförmige Erzeugnis beispielsweise aufrollen oder um die Haarsträhne falten.

Gemäss Figur 4 ist ein blattförmiges Erzeugnis 2 auf eine Unterlage 12 aufgeklebt. Auf der hydrophoben Oberfläche ist eine bestimmte Menge einer zahnärztlichen Masse 11 aufgetragen, die beispielsweise mit einem Spachtel 13 gemischt oder geknetet werden kann, ohne dass sich dabei das blattförmige Erzeugnis verschiebt und ohne dass die Unterlage 12 verunreinigt wird.

## Patentansprüche

1. Block (1) bestehend aus mehreren aufeinanderliegenden blattförmigen Erzeugnissen (2), welche wenigstens eine hydrophobe Oberfläche (3) aufweisen und welche untereinander mit einem Kontaktkleber (4) lösbar verbunden sind, der auf wenigstens einem Klebeabschnitt (5) der blattförmigen Erzeugnisse derart aufgetragen ist, dass diese nach dem Ablösen am Klebeabschnitt (5) wieder auf ein Substrat aufklebbar sind.

2. Block nach Anspruch 1, **dadurch gekennzeichnet, dass** die blattförmigen Erzeugnisse (2) Einzelblätter vorzugsweise aus Papier sind.

3. Block nach Anspruch 1, **dadurch gekennzeichnet, dass** die blattförmigen Erzeugnisse Laminate aus verschiedenen Materialien sind.

4. Block nach einem der Ansprüche 1 bis 3, **dadurch gekennzeichnet, dass** der Kontaktkleber lösungsmittelfrei ist.

5. Block nach einem der Ansprüche 1 bis 4, **dadurch gekennzeichnet, dass** sich die Klebeabschnitte (5) bandförmig über eine Längsseite des Blocks (1) erstrecken.

6. Block nach einem der Ansprüche 1 bis 5, **dadurch gekennzeichnet, dass** nur eine hydrophobe Oberfläche (3) vorhanden ist und dass der Klebeabschnitt (5) auf der nicht hydrophoben Oberfläche angeordnet ist.

7. Block nach einem der Ansprüche 1 bis 6, **dadurch gekennzeichnet, dass** die blattförmigen Erzeugnisse (2) bezüglich einer Deformation keine oder geringe Rückstelleigenschaften aufweisen.

8. Verwendung eines Blocks nach einem der Ansprüche 1 bis 7, bei einem Verfahren zur kosmetischen Haarbehandlung, insbesondere mit einem Haarverfestigungsmittel und/oder mit einem Haarverformungsmittel und/oder mit einem Haarfärbemittel, wobei ein blattförmiges Erzeugnis (2) vom Block abgelöst und auf die Kopfhaut (10) unter eine zu behandelnde Haarsträhne (9) aufgeklebt wird.

9. Verwendung eines Blocks nach einem der Ansprüche 1 bis 7, bei einem Verfahren zum Aufbereiten von Zahnfüllmitteln oder Abdruckmassen (11) für zahnärztliche Zwecke, wobei ein blattförmiges Erzeugnis (2) vom Block abgelöst und als Substrat zum Aufbereiten der Masse (11) auf eine feste Unterlage (12) geklebt wird.

## Claims

1. Block (1) comprising several sheet-like products (2) lying one on top of another, which have at least one hydrophobic surface (3) and which are connected to one another in a detachable manner by means of a contact adhesive (4) which is applied to at least one adhesive section (5) of the sheet-like products in such a way that after having been detached, they can be reaffixed to a substrate at the adhesive section (5).

2. Block in accordance with claim 1, **characterised in that** the sheet-like products (2) are preferably of paper.

3. Block in accordance with claim 1, **characterised in that** the sheet-like products (2) are laminates of various materials.

4. Block in accordance with one of the claims 1 to 3, **characterised in that** the contact adhesive is solvent-free.

5. Block in accordance with one of the claims 1 to 4, **characterised in that** the adhesive sections (5) extend in the manner of a strip over the longitudinal side of the block (1).

6. Block in accordance with one of the claims 1 to 5, **characterised in that** there is only one hydrophobic surface (3) and that the adhesive section (5) is arranged on the non-hydrophobic section.

7. Block in accordance with one of the claims 1 to 6, **characterised in that** in respect of deformation, the sheet-like products (2) show no restoring properties, or only slight ones.

8. Use of a block in accordance with one of the claims 1 to 7, in the case of a method for cosmetic treatment of hair, in particular with a hair setting product and/or a hair shaping product and/or with a hair dyeing product, wherein a sheet-like product (2) is detached from the block and stuck to the scalp (10) underneath a strand of hair (9) that is to be treated.

9. Use of a block in accordance with one of the claims 1 to 7, in the case of a method for preparing dental filling material or impression masses (11) for dentistry purposes, wherein a sheet-like product (2) is detached from the block and is stuck to a firm base (12), as a substrate for preparation of the mass (11).

## Revendications

1. Bloc (1) composé de plusieurs produits en forme de feuilles (2) superposés qui présentent au moins une surface hydrophobe (3) et qui sont reliés entre eux de manière détachable grâce à une colle de contact (4) qui est appliquée au moins sur une section de collage (5) des produits en forme de feuilles de telle sorte qu'on puisse recoller ceux-ci sur un substrat après les avoir détachés au niveau de la section de collage (5).

2. Bloc selon la revendication 1, **caractérisé en ce que** les produits en forme de feuilles (2) sont des feuilles individuelles de préférence en papier.

3. Bloc selon la revendication 1, **caractérisé en ce que** les produits en forme de feuilles sont des stratifiés composés de différents matériaux.

4. Bloc selon l'une des revendications 1 à 3, **caractérisé en ce que** la colle de contact est sans solvant.

5. Bloc selon l'une des revendications 1 à 4, **caractérisé en ce que** les sections de collage (5) s'étendent en forme de bande sur le côté longitudinal du bloc (1).

6. Bloc selon l'une des revendications 1 à 5, **caractérisé en ce qu'**il n'est prévu qu'une surface hydrophobe (3) et **en ce que** la section de collage (5) est disposée sur la surface non hydrophobe.

7. Bloc selon l'une des revendications 1 à 6, **caractérisé en ce que** les produits en forme de feuilles (2) ne présentent pas, ou que de faibles caractéristiques de résilience par rapport à une déformation.

8. Utilisation d'un bloc selon l'une des revendications 1 à 7 avec un procédé pour le traitement cosmétique des cheveux, en particulier avec un fixateur et/ou un produit pour modifier la forme des cheveux et/ou pour teindre les cheveux, étant précisé qu'on détache un produit en forme de feuille (2) du bloc et qu'on le colle sur le cuir chevelu (10), sous une mèche à traiter (9).

9. Utilisation d'un bloc selon l'une des revendications 1 à 7 avec un procédé pour préparer des amalgames ou des masses pour empreintes (11) à usage dentaire, étant précisé qu'on détache un produit en forme de feuille (2) du bloc et qu'on le colle, comme substrat pour préparer la masse (11), sur un support solide (12).
